# EUROPÄISCHE PATENTSCHRIFT

(11) **EP 0 349 846 B1**
(45) Veröffentlichungstag und Bekanntmachung des Hinweises auf die Patenterteilung: **20.05.1992**
(21) Anmeldenummer: 89111381.3
(22) Anmeldetag: 22.06.1989
(51) Int. Cl.: E21B 10/44, E21B 10/48

(54) **Hohlbohrwerkzeug**
Core drill bit
Trépan carottier

(30) Priorität: 01.07.1988 DE 3822249
(43) Veröffentlichungstag der Anmeldung: 10.01.1990
(73) Patentinhaber: HILTI Aktiengesellschaft, 9494 Schaan (LI)
(72) Erfinder: Magyari, Eugen, Dr., CH-9473 Gams (CH); Ritt, Walter, A-6822 Schnifis 45 (AT)
(74) Vertreter: Wildi, Roland

(56) Entgegenhaltungen:
- EP-A- 0 178 709
- AT-A- 373 196
- DE-B- 2 214 021
- FR-A- 1 232 026
- GB-A- 2 088 443
- US-A- 2 838 286
- US-A- 3 153 885
- US-A- 3 692 127
- US-A- 4 681 174
- US-E- 23 539

## Beschreibung

Die Erfindung betrifft ein Hohlbohrwerkzeug mit einem rohrförmigen Trägerkörper und an dessen in Vorschubrichtung vorderem Ende angeordneten, die Aussen- und die Innenkontur des Trägerkörpers überragenden Schneidsegmenten.

Hohlbohrwerkzeuge der genannten, beispielsweise aus dem DE-GM 8 515 322 bekannten Art werden insbesondere zum Bohren von Löchern mit grossem querschnitt in Gestein, Beton, Mauerwerk und dergleichen verwendet. Die Schneidsegmente sind dabei mit abrasiven Schneidpartikeln, insbesondere mit synthetischen Diamanten versehen.

Das Bohren erfolgt meist unter gleichzeitigem Zuführen einer Kühlflüssigkeit. Die Zufuhr der Kühlflüssigkeit erfolgt dabei mit mehr oder weniger hohem Druck und meist an der Innenseite des rohrförmigen Trägerkörpers entlang, so dass ein Abfliessen an der Aussenseite mitsamt dem Bohrgut gewährleistet ist. Allerdings ist es in der Praxis, insbesondere bei mobilen Bohrgeräten, nicht immer möglich, für die Kühlflüssigkeit einen ausreichend hohen Druck für die genügende Abfuhr des Bohrgutes zur Verfügung zu stellen.

Der Erfindung liegt die Aufgabe zugrunde, ein Hohlbohrwerkzeug zu schaffen, das eine gute Abfuhr des Bohrgutes, auch bei geringerem apparativen Aufwand ermöglicht.

Gemäss Erfindung wird dies dadurch erreicht, dass die Schneidsegmente an ihrer die Aussen- und die Innenkontur des Trägerkörpers überragenden Seiten mit mehreren innerhalb der Seiten parallel zueinander und zur Längsachse des Trägerkörpers in Bezug auf die Seiten gegensinnig geneigt verlaufenden, der Bohrgutabfuhr dienenden Kanäle versehen sind, wobei die Kanäle zu den Seiten und zu der diese Seiten begrenzenden Umfangskontur hin offen sind.

Durch die Anordnung der Kanäle an der die Aussenkontur des Trägerkörpers überragenden Seite der Schneidsegmente wird die Kühlflüssigkeit samt dem Bohrgut zur Bohrlochmündung gefördert. Ein solch vorteilhaftes fördern wird insbesondere dann erzielt, wenn die Drehrichtung des Bohrwerkzeuges dem Steigungssinn der Kanäle entspricht.

Durch die Anordnung von Kanälen der nach innen gerichteten Seite der Schneidsegmente wird die Kühlflüssigkeit zusätzlich an der Innenseite gegen den Bohrlochgrund gefördert. Die Steigung der Nuten an der Innenseite der Schneidsegmente verläuft gegensinnig zu den Nuten auf der Aussenseite der Segmente. Dadurch entsteht an der Innenseite der Schneidsegmente eine Förderung der Kühlflüssigkeit zum Bohrlochtiefsten hin und an der Aussenseite der Schneidsegmente eine Förderung in Richtung der Bohrlochmündung.

Da die Schneidsegmente beim Einsatz des Hohlbohrwerkzeuges abgenutzt werden, ist durch die Anordnung mehrerer parallel zueinander verlaufender Kanäle während der ganzen Lebensdauer des Bohrwerkzeuges gewährleistet, dass Kanäle zur Abfuhr des Bohrgutes an den Schneidsegmenten zur Verfügung stehen.

Eine gute Förderung des Bohrgutes wird mit zweckmässigerweise unter einem Steigungswinkel von 30° bis 60° verlaufenden Kanälen erzielt.

Die Kanäle weisen vorteilhaft U-förmigen querschnitt auf. Der U-förmige querschnitt der Kanäle kann dabei eckig oder gerundet ausgebildet sein. Die Tiefe und Breite des U-förmigen Querschnitts der Kanäle entspricht vorzugsweise etwa dem Mass, um das die Schneidsegmente die Aussenkontur des Trägerkörpers überragen.

Ein weiterer Vorteil der erfindungsgemässen Kanäle besteht darin, dass dadurch die Oberfläche der Schneidsegmente vergrössert und somit die Wärmeübertragung von den Schneidsegmenten an die Kühlflüssigkeit verbessert wird. Durch die verbesserte Wärmezufuhr können Ueberhitzungen der Schneidsegmente vermieden werden.

Die Erfindung soll nachstehend anhand der sie beispielsweise wiedergebenden Zeichnung näher erläutert werden. Diese Zeichnung zeigt ein erfindungsgemässes Hohlbohrwerkzeug in perspektivischer Darstellung.

Das Hohlbohrwerkzeug besteht im wesentlichen aus einem Trägerkörper 1 mit einem in Vorschubrichtung vorderen Ende 1a und einem rückwärtigen Ende 1b. Das rückwärtige Ende 1b ist als im Durchmesser reduzierter Anschlussstutzen 1c zum Verbinden mit einem an sich bekannten, nicht dargestellten Bohrgerät ausgebildet. Der an das vordere Ende 1a anschliessende Endbereich ist mit im wesentlichen U-förmigen Ausnehmungen 1d zur Aufnahme von Schneidsegmenten 2 ausgebildet. Die Schneidsegmente 2 weisen eine nach aussen gerichtete Aussenseite 2a und eine dieser gegenüberliegend angeordnete, nach innen gerichtete Innenseite 2b auf. Die Schneidsegmente sind an ihrer Aussenseite 2a und an ihrer Innenseite 2b mit zur Längsachse des Trägerkörpers 1 geneigt verlaufenden, beidseits und zur Aussenkontur hin offenen Kanälen 2c, 2d versehen. Die Kanäle 2c, 2d sind auf je einer Seite parallel zueinander angeordnet. Der Steigungswinkel A der Kanäle 2c, 2d beträgt etwa 45°. Der Steigungssinn der Kanäle 2c, 2d ist an der Aussenseite 2a und an der Innenseite 2b entgegengesetzt. Dadurch wird beim drehenden Antreiben des Hohlbohrwerkzeuges in Richtung des Pfeiles D durch die Kanäle 2d an der Innenseite 2b der Schneidsegmente eine zum vorderen Ende 1a des Trägerkörpers 1 bzw zum Bohrlochtiefsten hin wirkende Förderung eines flüssigen oder pastösen Kühl- bzw Schmiermittels erzeugt. Die an der Aussenseite 2a angeordneten Kanäle 2c bewirken dann eine Förderung des Kühlmittels samt dem anfallenden Bohrgut zum rückwärtigen Ende 1b des Trägerkörpers 1 bzw zur Bohrlochmündung hin.

Die Kanäle 2c, 2d können auch nur bei einem Teil der Schneidsegmente 2 bzw auf einer Seite der Schneidsegmente 2 angeordnet werden. Im letzteren Fall ist es zweckmässig, die Kanäle 2c auf der Aussenseite 2a der Schneidsegmente 2 anzuordnen.

## Patentansprüche

1. Hohlbohrwerkzeug mit einem rohrförmigen Trägerkörper (1) und an dessen in Vorschubrichtung vorderem Ende (1a) angeordneten, die Aussen- und die Innenkontur des Trägerkörpers (1) überragenden Schneidsegmenten (2),
**dadurch gekennzeichnet**, dass die Schneidsegmente (2) an ihrer die Aussen- und die Innenkontur des Trägerkörpers (1) überragenden Seiten (2a, 2b) mit mehreren, innerhalb der Seiten (2a, 2b) parallel zueinander und zur Längsachse des Trägerkörpers (1) in Bezug auf die Seiten (2a, 2b) gegensinnig geneigt verlaufenden, der Bohrgutabfuhr dienenden Kanälen (2c, 2d) versehen sind, wobei die Kanäle (2c, 2d) zu beiden Seiten (2a, 2b) und zu der diese Seiten (2a, 2b) begrenzenden Umfangskontur hin offen sind.

2. Hohlbohrwerkzeug nach Anspruch 1, dadurch gekennzeichnet, dass die Kanäle (2c, 2d) unter einem Steigungswinkel (A) von 30° bis 60° verlaufen.

3. Hohlbohrwerkzeug nach Anspruch 1 oder 2, dadurch gekennzeichnet, dass die Kanäle (2c, 2d) U-förmigen Querschnitt aufweisen.

## Claims

1. A hollow drilling tool having a tubular carrier body (1) and cutting segments (2) which are arranged on the front end (1a) thereof in the feed direction and which project beyond the outer and inner contour of the carrier body (1),
characterised in that the cutting segments (2) are provided, on their sides (2a, 2b) which project beyond the outer and the inner contour of the carrier body (1), with several channels (2c, 2d) which extend parallel to one another within the sides (2a, 2b) and oppositely inclined with regard to the longitudinal axis of the carrier body (1) and with respect to the sides (2a, 2b) and which serve for the removal of the drill chips, the channels (2c, 2d) being open towards both sides (2a, 2b) and towards the peripheral contour bounding these sides (2a, 2b).

2. A hollow drilling tool according to claim 1, characterised in that the channels (2c, 2d) extend at an angle of inclination (A) of 30° up to 60°.

3. A hollow drilling tool according to claim 1 or 2, characterised in that the channels (2c, 2d) have a U-shaped cross-section.

## Revendications

1. Trépan carottier, présentant un corps porteur tubulaire (1) et des segments coupants (2) disposés à son extrémité avant (1a) dans la direction de creusement et dépassant du contour extérieur et du contour intérieur du corps porteur (1),
**caractérisé** en ce que les segments coupants (2) sont munis, sur leurs côtés (2a, 2b) dépassant du contour extérieur et du contour intérieur du corps porteur (1), de plusieurs canaux (2c, 2d), servant à l'évacuation du matériau creusé, qui s'étendent parallèlement entre eux à l'intérieur de chaque côté (2a, 2b) et en étant inclinés par rapport à l'axe longitudinal du corps porteur (1) dans des directions contraires sur les côtés respectifs (2a, 2b), les canaux (2c, 2d) étant ouverts des deux côtés (2a, 2b) et vers le contour extérieur délimitant ces côtés (2a, 2b ).

2. Trépan carottier selon la revendication 1, caractérisé en ce que les canaux (2c, 2d) s'étendent sous un angle d'inclinaison (A) de 30 ° à 60 °.

3. Trépan carottier selon la revendication 1 ou 2, caractérisé en ce que les canaux (2c, 2d) présentent une section en forme de U.
